# EUROPÄISCHE PATENTSCHRIFT

(11) **EP 4 472 865 B1**
(45) Veröffentlichungstag und Bekanntmachung des Hinweises auf die Patenterteilung: **29.10.2025**
(21) Anmeldenummer: 23701240.6
(22) Anmeldetag: 09.01.2023
(51) Int. Cl.: B60P 3/36, B66F 3/35, F16J 15/52

(54) **VORRICHTUNG ZUM AUSGLEICH VON HÖHENUNTERSCHIEDEN AN EINEM FAHRZEUG**
DEVICE FOR COMPENSATING FOR HEIGHT DIFFERENCES ON A VEHICLE
DISPOSITIF DE COMPENSATION DE DIFFÉRENCES DE HAUTEUR SUR UN VÉHICULE

(30) Priorität: 04.02.2022 DE 102022102687
(43) Veröffentlichungstag der Anmeldung: 11.12.2024
(73) Patentinhaber: EMUK GMBH & CO. KG, 77933 Lahr (DE)
(72) Erfinder: VETTER, Georg, 77948 Friesenheim (DE)
(74) Vertreter: Mertzlufft-Paufler, Cornelius
(86) Internationale Anmeldenummer: PCT/EP2023/050335
(87) Internationale Veröffentlichungsnummer: WO 2023/147964

(56) Entgegenhaltungen:
- AU-A1- 2015 365 265
- DE-A1- 10 163 819
- DE-A1- 102012 014 661
- DE-A1- 2 802 716

## Beschreibung

Die Erfindung betrifft Vorrichtung zum Ausgleich von Höhenunterschieden an einem Fahrzeug, wobei die Vorrichtung ein Hebekissen aufweist, das mit einem Fluid, vorzugsweise mit Luft oder mi Wasser, befüllbar ist, wobei das Hebekissen aus zumindest einem Schlauchabschnitt gebildet ist, wobei der Schlauchabschnitt zumindest eine Schlauchöffnung aufweist, die durch Klemmleisten der Vorrichtung verschlossen ist.

Zum Ausgleich von Höhenunterschieden an einem Fahrzeug kann das Hebekissen unter einem oder unter mehreren Rädern des auf einer unebenen und/oder zumindest bereichsweisen schrägen Standfläche stehenden Fahrzeugs an oder nahe einer Stelle untergelegt und mit einem Fluid, vorzugsweise mit Luft oder mit Wasser, befüllt werden.

Eine derartige und die Merkmale des Oberbegriffs des unabhängigen Anspruchs aufweisende Vorrichtung ist aus der Druckschrift DE 10 2012 014 661 A1 vorbekannt und hat sich bewährt. Aus der Druckschrift DE 28 02 716 A1 ist ein Druckbehälter für Fluide oder Pasten vorbekannt, wobei der Druckbehälter einen Aufnahmebehälter aufweist, der dadurch gekennzeichnet ist, dass der Aufnahmebehälter aus textilem und quetschbarem Werkstoff mit relativ geringfügiger Elastizität ausgebildet ist, vorzugsweise aus Feuerwehrschlauch, Industrieschlauch, Bau- und Kanalspülschlauch oder aus Druckschlauch mit ähnlichem Aufbau, und die Wandung des Schlauchkörpers gegen ein Aufblähen unter Fluiddruck stabilisiert ist, und in dem Schlauchkörper wenigstens eine abgeschlossene Schlauchkammer gebildet ist, und wenigstens eine Stirnseite der Schlauchkammer über ein Absperrorgan mit einem Oberteil und einem Unterteil abgedichtet ist, und das Oberteil und das Unterteil des Absperrorgans gegenüberliegend unter Klemmwirkung gegen den Schlauchkörper anliegen und wenigstens linienförmige gegenüberliegende Anlagebereiche aufweisen, und die Schlauchkammer wenigstens einen Fluidanschluss aufweist.

Die Druckschrift DE 101 63 819 A1 offenbart eine Doppelrollbalg-Federungseinrichtung mit zwei gegensinnig zueinander angeordneten Federelementen, die im Wesentlichen aus je einem Rollbalg und je einem Abrollkolben bestehen.

Die Druckschrift AU 2015 365 265 A1 offenbart einen Luftheber, umfassend einen luftdichten Körper, der in Form eines Beutels mit einer abgedichteten Struktur mit einer Folie ausgebildet ist, einen Luftzufuhrschlauch, dessen Basisendabschnitt luftdicht in den luftdichten Körper eingeführt ist und der an seinem Spitzenabschnitt mit einem Anschlussstück mit einem Rückschlagventil versehen ist, das mit einer Luftzufuhrquelle verbunden ist, einen Ventilbefestigungsschlauch, dessen Basisendabschnitt luftdicht in den luftdichten Körper eingeführt wird und der an seinem Spitzenabschnitt mit einem Sicherheitsventil versehen ist, einen Abdeckkörper, der in Form eines Beutels aus einem Kunstharzmaterial mit geringem Reibungswiderstand ausgebildet ist und der den luftdichten Körper in einem Zustand aufnimmt, in dem die Spitzenabschnitte des Luftzufuhrschlauchs bzw. des Ventilbefestigungsschlauchs nach außen vorstehen, einen Innenkörper, der aus einem Gewebe aus synthetischen Fasern in Form eines Beutels gebildet ist und der den luftdichten Körper und den Abdeckkörper in einem Zustand aufnimmt, in dem die Spitzenabschnitte des Luftzufuhrschlauchs bzw. des Ventilbefestigungsschlauchs nach außen vorstehen, und einen zylindrischen Außenkörper, der durch Umstülpen eines Schlauchs, der die gleiche Struktur wie ein Feuerwehrschlauch aufweist, oder einen zylindrischen Außenkörper, der durch Aufbringen eines Anstrichs auf einen zylindrischen Stoff hergestellt wird, gebildet wird, wobei der Außenkörper den luftdichten Körper, den Abdeckkörper und den Innenkörper in einem Zustand aufnimmt, in dem die Spitzenabschnitte von mindestens dem Verbindungsstück mit Rückschlagventil und dem Sicherheitsventil von einem Endabschnitt des Außenkörpers nach außen vorstehen, und in der Form eines flachen Beutels in einem Zustand geformt ist, in dem beide Endabschnitte geschlossen sind.

Die Druckschrift EP 0 115 199 A1 offenbart einen hydraulischen Wagenheber, umfassend einen länglichen, nahtlosen Körper, der aus einem undurchlässigen, flexiblen Material besteht, das mit einer unter Druck stehenden Hydraulikflüssigkeit, vorzugsweise Wasser, von einem abgeflachten Zustand in einen expandierten Zustand aufblasbar ist.

Die Druckschrift DE 92 05 418 U1 offenbart einen Druckkörper, der ein flexibles Schlauchsegment aufweist, das jeweils endseitig in einem das Schlauchmaterial doppellagig verbindenden Verschlussbereich abgedichtet und über ein Ventil im Innenraum mit einem Fluid, z.B. Druckluft, füllbar ist. Der Druckkörper ist dadurch gekennzeichnet, dass im Verschlussbereich eine zum Schlauchsegment konvex gekrümmte Dichtkante ausgebildet ist.

Aufgabe der Erfindung ist es, eine Vorrichtung der eingangsgenannten Art bereitzustellen, die einfach hergestellt werden kann.

Zur Lösung der Aufgabe wird bei der eingangsgenannten Vorrichtung zunächst vorgeschlagen, dass zwischen den beiden Klemmleisten eine Dichtung angeordnet, insbesondere eingeklemmt, ist, um eine durch die Klemmleisten definierte Klemmstelle an dem Schlauchabschnitt abzudichten.

Auf diese Weise kann auf eine vergleichsweise aufwändige Verklebung der Schlauchöffnung verzichtet werden.

Die zumindest eine Schlauchöffnung des aus zumindest einem Schlauchabschnitt gebildeten Hebekissens kann mithilfe der Dichtung auch ohne Klebstoff zuverlässig abgedichtet werden. Bei einer Ausführungsform der Vorrichtung kann ein Schlauchabschnitt mit zwei Schlauchöffnungen verwendet werden. Die Schlauchöffnungen können an entgegengesetzten Enden des Schlauchabschnitts angeordnet sein. Jede der Schlauchöffnungen kann durch jeweils zwei Klemmleisten verschlossen sein. Die Vorrichtung weist dann zwei Paare von Klemmleisten zum Verschluss der Schlauchöffnungen des Schlauchabschnitts auf. Zum Abdichten jeder der beiden Schlauchöffnungen kann dann zwischen den Klemmleisten an beiden Schlauchöffnungen jeweils eine Dichtung angeordnet sein.

Als Dichtung wird erfindungsgemäß ein Dichtungsbandabschnitt verwendet. Die Dichtung kann beispielsweise aus Gummi, Kunststoff und/oder Kunstgummi bestehen.

Eine besonders gute Dichtwirkung wird erzielt, wenn die Dichtung innerhalb des zumindest einen Schlauchabschnitts und zwischen den Klemmleisten angeordnet ist. Auf diese Weise ist es möglich, den von den Klemmleisten zum Verschließen der Schlauchöffnung auf das Material des Schlauchabschnitts übertragenen Druck auch auf die Dichtung zu übertragen, ohne die Dichtung direkt mit den Klemmleisten kontaktieren zu müssen. Dies kann die Dichtung vor Beschädigungen schützen.

Bei einem nicht beanspruchten Beispiel weist die Dichtung zumindest eine vorzugsweise randseitige Verdickung auf. Die Verdickung kann mittels der Klemmleisten derart verformt oder gequetscht werden, dass auch eine zufriedenstellende Dichtwirkung in einem Rand- oder Eckbereich der abzudichtenden Schlauchöffnung erzielt werden kann. Die zumindest eine Verdickung kann bei einer Ausführungsform der Vorrichtung einen runden oder kreisrunden Querschnitt aufweisen.

Erfindungsgemäß weist die Dichtung zumindest zwei randseitige, beispielsweise parallel zueinander und/oder zur Längsrichtung der Dichtung orientierte, Verdickungen auf. Die Verdickungen können bei in Gebrauchsstellung befindlicher Dichtung in Längsrichtung der Klemmleisten orientiert sein.

Bei einem nicht beanspruchten Beispiel der Dichtung steht die zumindest eine randseitige Verdickung an einander abgewandten Flachseiten der Dichtung über. Auf diese Weise kann eine die Dichtwirkung begünstigende Verformung der Dichtung auf beiden Flachseiten der Dichtung erfolgen.

Die zumindest eine randseitige Verdickung der Dichtung kann sich dabei entsprechend einem nicht beanspruchten Beispiel zumindest über einen Großteil einer Länge der Dichtung, insbesondere des Dichtungsbandabschnitts, erstrecken. Die Dichtung kann dabei eine Abmessung aufweisen, die zumindest 80 % einer Länge der beiden Klemmleisten entspricht.

Erfindungsgemäß ist vorgesehen, dass die Dichtung zwischen den zumindest zwei randseitigen Verdickungen zumindest eine Durchstecköffnung für ein Befestigungsmittel, insbesondere für eine Schraube, zur Verbindung der Klemmleisten aufweist. Auch die beiden Klemmleisten können jeweils zumindest eine derartige Durchstecköffnung aufweisen. Die zumindest eine Durchstecköffnung ist erfindungsgemäß von zumindest einer ringförmigen, vorzugsweise geschlossen ringförmigen, Verdickung der Dichtung umgeben. Die Verdickung kann die Durchstecköffnung geschlossen umgeben und so zuverlässig abdichten. Die Verdickung kann zum Beispiel einen runden oder kreisrunden Querschnitt aufweisen. Die Verdickung kann durch die Klemmleisten der Vorrichtung gequetscht werden und die Dichtwirkung der Dichtung gerade im Bereich des Befestigungsmittels verbessern.

Auf diese Weise ist es möglich, die beiden Klemmleisten in ihrer Klemmstellung an dem Hebekissen zum Verschluss der Schlauchöffnung des Schlauchabschnitts mit Hilfe eines Befestigungsmittels zu verbinden und dieses dabei sowohl durch die Klemmleisten als auch durch die zwischen den Klemmleisten angeordnete Dichtung hindurchzuführen. Vorzugsweise wird als Befestigungsmittel, wie bereits zuvor erwähnt, eine Schraube verwendet.

Bei einer bevorzugten Ausführungsform der Vorrichtung ist vorgesehen, dass die Klemmleisten und/oder die zwischen den Klemmleisten angeordnete Dichtung zumindest zwei, vorzugsweise jeweils eine Reihe von derartigen Durchstecköffnungen aufweisen. Auf diese Weise ist es möglich, mithilfe der Befestigungsmittel, insbesondere mithilfe der Schrauben, eine gleichmäßige Flächenpressung des zwischen den Klemmleisten angeordneten Schlauchabschnitts und/oder der zwischen den Klemmleisten angeordneten Dichtung zu erzielen. Dies kann die Dichtwirkung der Dichtung entsprechend begünstigen.

Bei einer weiteren Ausführungsform weist zumindest eine der Klemmleisten an ihrer dem Schlauchabschnitt zugewandten Klemmseite ein Klemmprofil auf. Bevorzugt weisen beide Klemmleisten an ihren dem Schlauchabschnitt jeweils zugewandten Klemmseiten Klemmprofile auf. Die Klemmprofile können zueinander korrespondierende Klemmprofile sein.

Mithilfe des Klemmprofils an der zumindest einen Klemmleiste der beiden eine Schlauchöffnung zugeordneten Klemmleisten der Vorrichtung ist es möglich, den mithilfe der Klemmleisten auf den Schlauchabschnitt übertragenen Druck im Bereich des Klemmprofils derart zu erhöhen, dass die Schlauchöffnung des Schlauchabschnitts fluiddicht abgedichtet wird. Auf die zuvor bereits erwähnte Verklebung der Schlauchöffnung des Schlauchabschnitts kann auch in diesem Fall dann verzichtet werden. Dies begünstigt die möglichst einfache und saubere klebstofffreie Herstellung der Vorrichtung.

Bei einer Ausführungsform dieser Vorrichtung kann ein Schlauchabschnitt mit zwei Schlauchöffnungen verwendet werden. Die Schlauchöffnungen können an entgegengesetzten Enden des Schlauchabschnitts angeordnet sein. Jede der Schlauchöffnungen kann durch jeweils zwei Klemmleisten verschlossen sein. Die Vorrichtung weist dann zwei Paare von Klemmleisten zum Verschluss der Schlauchöffnungen des Schlauchabschnitts auf. Zum Abdichten jeder der beiden Schlauchöffnungen kann dann jeweils zumindest eine Klemmleiste der den Schlauchöffnungen paarweise zugeordneten Klemmleisten ein Klemmprofil aufweisen.

Bei einer bevorzugten Variante der Erfindung weist die Vorrichtung an zumindest einer der Klemmleisten das zuvor erläuterte Klemmprofil und zwischen den beiden Klemmleisten die zuvor bereits erläuterte Dichtung auf.

Auf diese Weise wird eine besonders zuverlässige Abdichtung der Schlauchöffnung des das Hebekissen bildenden Schlauchabschnitts gewährleistet. Durch das Klemmprofil an der zumindest einen Klemmleiste der Vorrichtung kann der von den Klemmleisten verursachte Druck derart erhöht werden, dass eine besonders zuverlässige Abdichtung entsteht.

In einer weiteren Ausführungsform ist vorgesehen, dass zumindest eine Klemmleiste ein Klemmprofil mit zumindest einer Klemmstruktur aufweist. Als Klemmstruktur ist ein Klemmsteg und/oder eine Klemmnut vorgesehen. Der Klemmsteg kann ein Vorsprung an der Klemmseite der Klemmleiste sein.

Insbesondere dann, wenn die Klemmstruktur ein durchgängiger, unterbrechungsfreier Klemmsteg ist, kann der Klemmsteg eine Erhöhung der von der Klemmleiste auf den Schlauchabschnitt und/oder die Dichtung übertragenen Klemmkraft entlang einer Linie bewirken. Dies kann eine besonders zuverlässige Abdichtung der Schlauchöffnung begünstigen.

Die zumindest eine Klemmstruktur kann in Längsrichtung der Klemmleiste orientiert sein und/oder sich über zumindest einen Großteil einer Länge der Klemmleiste erstrecken.

Eine Klemmleiste kann ein Klemmprofil mit zumindest einer Klemmnut als Klemmstruktur aufweisen. Die Klemmnut kann eine zu zumindest einem Klemmsteg der anderen Klemmleiste korrespondierende Klemmnut sein. Die Klemmnut der einen Klemmleiste und der Klemmsteg der anderen Klemmleiste können dabei korrespondierende Geometrien aufweisen, so dass ein von dem zumindest einen Klemmsteg bei der Anbringung der Klemmleisten verdrängtes Schlauchmaterial und/oder Material der Dichtung in die korrespondierende Klemmnut der anderen Klemmleiste verdrängt werden kann.

Die zumindest eine Klemmnut kann in Längsrichtung der Klemmleiste orientiert sein und/oder sich über zumindest einen Großteil einer Länge der Klemmleiste erstrecken.

Bei einer Ausführungsform der Vorrichtung weist zumindest eine der beiden Klemmleisten einen L-förmigen Querschnitt auf.

Diese Klemmleiste kann zwei im Querschnitt unterschiedlich lange Schenkel aufweisen. Dabei kann das Klemmprofil mit der zumindest einen Klemmsturktur, insbesondere mit dem zumindest einen Klemmsteg, an dem längeren Schenkel der beiden Schenkel ausgebildet sein.

Die beiden Klemmleisten können miteinander verschraubt sein. Ferner ist es möglich, dass die beiden Klemmleisten jeweils zumindest eine Durchstecköffnung für ein Befestigungsmitteln, insbesondere für eine Schraube, aufweisen. Bei einer Ausführungsform der Vorrichtung ist vorgesehen, dass zumindest eine Durchstecköffnung zwischen zwei Klemmstegen einer Klemmleiste angeordnet ist. Ferner ist es möglich, dass zumindest eine Durchstecköffnung bei einer Klemmleiste zwischen zwei Klemmnuten angeordnet ist.

Bei einer Ausführungsform der Vorrichtung mit einer Klemmleiste, die zwei vorzugsweise parallele Klemmstege aufweist, und einer weiteren Klemmleiste, die zwei vorzugsweise parallele Klemmnuten aufweist, kann zwischen den Klemmstegen eine Reihe von Durchstecköffnungen und zwischen den Klemmnuten eine weitere Reihe von Durchstecköffnungen angeordnet sein. Auf diese Weise lassen sich die beiden Klemmleisten beispielsweise mittels Schrauben in einem Bereich zwischen den Klemmstrukturen der Klemmprofile der Klemmleisten miteinander verbinden.

Zum Befüllen und/oder Entleeren des Hebekissens kann die Vorrichtung, insbesondere das Hebekissen, zumindest ein Ventil aufweisen. Das zumindest eine Ventil kann vorzugsweise randseitig an dem Schlauchabschnitt des Hebekissens und/oder benachbart zu den einer Schlauchöffnung zugeordneten Klemmleisten angeordnet sein. Durch die randseitige Anordnung des Ventils an dem Schlauchabschnitt des Hebekissens kann das Hebekissen mit einem Fahrzeug befahren werden, ohne das Ventil zu überfahren und dabei zu beschädigen.

Das zuvor erwähnte Hebekissen kann zum Ausgleich von Höhenunterschieden an einem abgestellten Fahrzeug, beispielsweise an einem Wohnwagen oder einem Wohnmobil, unter einem auf unebenem Grund vertieft stehenden Rad positioniert werden. Durch Befüllen des Hebekissens der Vorrichtung können das Volumen des Hebekissens vergrößert und das Fahrzeug entsprechend angehoben werden, um den gewünschten Höhenausgleich am Fahrzeug zu bewirken und das Fahrzeug in die Waagerechte zu bewegen.

Die Erfindung wird nachfolgend anhand eines Ausführungsbeispiels näher beschrieben, ist aber nicht auf dieses Ausführungsbeispiel beschränkt. Weitere Ausführungsbeispiele ergeben sich durch Kombination der Merkmale einzelner oder mehrerer Schutzansprüche untereinander, vorzugsweise in Kombination einzelner oder mehrerer Merkmale des Ausführungsbeispiels. Es zeigen:
- Fig. 1:: eine Rückansicht eines Wohnwagens oder Wohnmobils, dessen vom Betrachter gesehen rechtes Hinterrad mit der erfindungsgemäßen Vorrichtung derart unterstützt ist, dass der Fahrzeugboden gegenüber dem unebenen Untergrund nivelliert ist,
- Fig. 2:: eine Draufsicht auf die in Figur 1 in Gebrauchsstellung gezeigte Vorrichtung,
- Fig. 3 bis 5:: unterschiedliche Ansichten einer von zwei Klemmleisten, mit denen eine Schlauchöffnung eines ein Hebekissen der Vorrichtung bildenden Schlauchabschnitts verschließbar ist, wobei die Klemmleiste ein Klemmprofil mit zwei parallelen, in Längsrichtung der Klemmleiste über die gesamte Länge der Klemmleiste verlaufenden Klemmstege aufweist,
- Fig. 6 bis 8:: unterschiedliche Ansichten einer anderen von zwei Klemmleisten, mit denen eine Schlauchöffnung eines ein Hebekissen der Vorrichtung bildenden Schlauchabschnitts verschließbar ist, wobei die Klemmleiste ein Klemmprofil mit zwei parallelen, in Längsrichtung der Klemmleiste über die gesamte Länge der Klemmleiste verlaufenden Klemmnuten aufweist,
- Fig. 9:: eine Draufsicht auf eine in Gebrauchsstellung zwischen den Klemmleisten der Vorrichtung angeordnete Dichtung,
- Fig. 10:: eine Seitenansicht der in Figur 9 gezeigten Dichtung,
- Fig. 11:: eine stirnseitige Ansicht der in den Figuren 9 und 10 gezeigten Dichtung sowie
- Fig. 12:: eine perspektivische Ansicht der in den Figuren 9 bis 11 gezeigten Dichtung.

Die Figuren 1-8 sowie 9 bis 12 zeigen zumindest Teile einer im Ganzen mit 1 bezeichneten Vorrichtung zum Ausgleich von Höhenunterschieden an einem Fahrzeug 2.

Die Vorrichtung 1 umfasst ein Hebekissen 3, das mit einem Fluid, vorzugsweise mit Luft oder Wasser, befüllt werden kann. Das Hebekissen 3 ist aus einem Schlauchabschnitt 4 gebildet. Der Schlauchabschnitt 4 weist zumindest eine, im vorliegenden Ausführungsbeispiel zwei Schlauchöffnungen 5 auf. Die Schlauchöffnungen 5 sind an entgegengesetzten Enden des Schlauchabschnitts 4 ausgebildet und jeweils durch ein paar Klemmleisten 6 und 7 der Vorrichtung 1 verschlossen. Die Vorrichtung 1 weist somit insgesamt vier Klemmleisten 6 und 7 auf.

Zwischen zwei einer Schlauchöffnung 5 zugeordneten Klemmleisten 6 und 7 ist eine Dichtung 8 angeordnet, nämlich eingeklemmt, um eine durch die Klemmleisten 6,7 definierte Klemmstelle an dem Schlauchabschnitt 4 abzudichten.

Die Dichtung 8 besteht aus einem Dichtungsbandabschnitt und wird zwischen die beiden Klemmleisten 6 und 7 und dabei innerhalb des Schlauchabschnitts 4 zum Verschluss der jeweiligen Schlauchöffnung 5 angeordnet.

Die Dichtung 8 hat gemäß den Figuren 9 bis 12 zwei randseitige Verdickungen 9, die oberseitig und unterseitig der Dichtung 8 überstehen, bei in Gebrauchsstellung befindlicher Dichtung 8 in Längsrichtung der Klemmleisten 6 und 7 orientiert sind und sich über die gesamte Länge der Dichtung 8 erstrecken. Zwischen ihren randseitigen Verdickungen 9 weist die Dichtung 8 eine Reihe von Durchstecköffnungen 10 für Befestigungsmittel 11, nämlich für Schrauben, auf, die zur Verbindung der Klemmleisten 6 und 7 verwendet werden. Jede der Durchstecköffnungen 10 ist oberseitig und unterseitig der Dichtung 8 von einer geschlossen ringförmigen Verdickung 23 umgeben. Die ringförmigen Verdickungen 23 umgeben die Durchstecköffnungen 10 der Dichtung 8 geschlossen und können genau wie die randseitigen Verdickungen 9 mithilfe der Klemmleisten 6 und 7 zum Abdichten gequetscht werden und die Dichtwirkung der Dichtung 8 begünstigen.

Gemäß Figur 11 haben die Verdickungen 9 und 23 der Dichtung 8 einen runden, insbesondere kreisrunden, Querschnitt.

Die beiden Klemmleisten 6 und 7 weisen an ihren dem Schlauchabschnitt 4 zugewandten Klemmseiten 12 jeweils ein Klemmprofil 13 auf. Die beiden Klemmprofile 13 der Klemmleisten 6 und 7 sind dabei zueinander korrespondierende Klemmprofile.

Die Klemmprofile 13 der Klemmleisten 6 und 7 umfassen Klemmstrukturen 14, nämlich im Falle der Klemmleiste 6 zwei parallele, zueinander beabstandete und in Längsrichtung der Klemmleiste 6 verlaufende Klemmstege 15. An der Klemmleiste 7 sind als Klemmstrukturen 14 zwei parallele, zueinander beabstandete, in Längsrichtung der Klemmleiste 7 verlaufende Klemmnuten 16 vorgesehen. Die Klemmstrukturen 14, also die Klemmstege 15 und die Klemmnuten 16, erstrecken sich dabei jeweils über die gesamte Länge der jeweiligen Klemmleiste 6 bzw. 7. Die Klemmstrukturen 14, 15, 16 können die Dichtung 8 und insbesondere die zuvor erwähnten Verdickungen 9 der Dichtung 8 beaufschlagen und zur Verbesserung der Dichtwirkung quetschen.

Ein Vergleich der Figuren 5 und 8, die die Klemmleisten 6 und 7 in einer Seitenansicht zeigen, verdeutlicht, dass die Klemmstege 15 und die Klemmnuten 16 der Klemmprofile 13 der beiden Klemmleisten 6 und 7 zueinander korrespondierende Geometrien aufweisen.

Die Figuren 3 bis 5, die unterschiedliche Ansichten der Klemmleiste 6 zeigen, verdeutlichen, dass die Klemmleiste 6 einen L-förmigen Querschnitt aufweist. Die Klemmleiste 6 umfasst dabei zwei im Querschnitt unterschiedlich lange Schenkel 17 und 18, wobei das Klemmprofil 13 mit den beiden parallel zueinander orientierten Klemmstegen 15 an dem längeren Schenkel 18 der beiden Schenkel 17 und 18 ausgebildet ist.

In Gebrauchsstellung der Vorrichtung 1 sind die beiden, einer Schlauchöffnung 5 jeweils zugeordneten Klemmleisten 6 und 7 miteinander verschraubt. Zu diesem Zweck weisen beide Klemmleisten 6 und 7, wie auch die zuvor erläuterte Dichtung 8, jeweils eine Reihe von Durchstecköffnungen 19 für die Befestigungsmittel 11, nämlich für Schrauben auf.

Die Figuren 3-5 sowie 6-8 verdeutlichen, dass die Durchstecköffnungen 19 dabei jeweils zwischen den Klemmstrukturen 14, nämlich einerseits zwischen den Klemmstegen 15 der Klemmleiste 6 und andererseits zwischen den Klemmnuten 16 der Klemmleiste 7 angeordnet sind.

Um das Hebekissen 3 mit einem Fluid, vorzugsweise mit Luft oder Wasser zu befüllen, weist die Vorrichtung 1 ein Ventil 20 auf, durch das das Hebekissen 3 mit dem Fluid befüllt werden kann. Das Ventil 20 ist randseitig an dem Schlauchabschnitt 4 des Hebekissens 3 und benachbart an einem der beiden Paare von Klemmleisten 6 und 7 angeordnet. Durch die randseitige Anordnung des Ventils 20 an dem Schlauchabschnitt 4 des Hebekissens 3 kann das Hebekissen 3 mit einem Fahrzeug 2 befahren werden, ohne das Ventil 20 zu überfahren und dabei zu beschädigen.

Figur 1 zeigt die Vorrichtung 1 mit ihrem Hebekissen 3 in Gebrauchsstellung unter einem Rad 21 eines Fahrzeugs 2.

Es ist gut zu erkennen, dass das mit Fluid befüllte Hebekissen 3 der Vorrichtung 1 Unebenheiten eines Untergrunds 22, auf dem das Fahrzeug 3 abgestellt ist, derart ausgleicht, dass das Fahrzeug 3 waagrecht oder zumindest nahezu waagrecht steht.

Die Erfindung befasst sich mit einer Vorrichtung 1 zum Ausgleich von Höhenunterschieden an einem abgestellten Fahrzeug 2. Um eine Schlauchöffnung 5 eines Schlauchabschnitts 4, der ein Hebekissen 3 der Vorrichtung 1 bildet, abzudichten, wird unter anderem vorgeschlagen, zwischen zwei die Schlauchöffnung 5 zusammenhaltenden Klemmleisten 6 und 7 eine Dichtung 8 anzuordnen.

### Bezugszeichenliste

- 1: Vorrichtung
- 2: Fahrzeug
- 3: Hebekissen
- 4: Schlauchabschnitt
- 5: Schlauchöffnung
- 6: Klemmleiste
- 7: Klemmleiste
- 8: Dichtung
- 9: randseitige Verdickung
- 10: Durchstecköffnung
- 11: Befestigungsmittel
- 12: Klemmseite
- 13: Klemmprofil
- 14: Klemmstruktur
- 15: Klemmsteg
- 16: Klemmnut
- 17: Schenkel von 6
- 18: längerer Schenkel von 6
- 19: Durchstecköffnung an 6 und 7
- 20: Ventil
- 21: Rad
- 22: Untergrund
- 23: ringförmige Verdickung

## Patentansprüche

1. Vorrichtung (1) zum Ausgleich von Höhenunterschieden an einem Fahrzeug (2), wobei die Vorrichtung (1) ein Hebekissen (3) aufweist, das mit einem Fluid, vorzugsweise mit Luft oder Wasser, befüllbar ist, wobei das Hebekissen (3) aus zumindest einem Schlauchabschnitt (4) gebildet ist, wobei der Schlauchabschnitt (4) zumindest eine Schlauchöffnung (5) aufweist, die durch Klemmleisten (6,7) der Vorrichtung (1) verschlossen ist, **dadurch gekennzeichnet, dass** zwischen den beiden Klemmleisten (6,7) eine Dichtung (8) in Form eines Dichtungsbandabschnitts mit zumindest zwei randseitigen Verdickungen (9) angeordnet, insbesondere eingeklemmt, ist, um eine durch die Klemmleisten (6,7) definierte Klemmstelle an dem Schlauchabschnitt (4) abzudichten, wobei die Dichtung (8) zwischen den zumindest zwei randseitigen Verdickungen (9) zumindest eine Durchstecköffnung (10) für ein Befestigungsmittel (11) zur Verbindung der Klemmleisten (6,7) aufweist, wobei die zumindest eine Durchstecköffnung (10) von zumindest einer ringförmigen Verdickung (23) der Dichtung (8) umgeben ist.

2. Vorrichtung (1) nach dem vorherigen Anspruch, wobei die Dichtung (8) innerhalb des zumindest einen Schlauchabschnitts (4) angeordnet ist.

3. Vorrichtung (1) nach einem der vorherigen Ansprüche, wobei die zumindest zwei randseitigen Verdickungen der Dichtung bei in Gebrauchsstellung befindlicher Dichtung (8) in Längsrichtung der Klemmleisten (6,7) orientiert sind und/oder sich über zumindest einen Großteil einer Länge der Dichtung (8) erstrecken.

4. Vorrichtung (1) nach einem der vorherigen Ansprüche, wobei zumindest eine der Klemmleisten (6,7) an ihrer dem Schlauchabschnitt (4) zugewandten Klemmseite (12) ein Klemmprofil (13) mit zumindest einer Klemmstruktur (14), insbesondere mit einem Klemmsteg (15) und/oder mit einer Klemmnut (16), aufweist.

5. Vorrichtung (1) nach dem vorherigen Anspruch, wobei die zumindest eine Klemmstruktur (14), insbesondere der zumindest eine Klemmsteg (15) und/oder die zumindest eine Klemmnut (16), in Längsrichtung der Klemmleisten (6,7) orientiert ist und/oder sich über zumindest einen Großteil einer Länge der Klemmleisten (6,7) erstreckt.

6. Vorrichtung (1) nach einem der vorherigen Ansprüche, wobei beide Klemmleisten (6,7) an ihren dem Schlauchabschnitt (4) zugewandten Klemmseiten (12) zueinander korrespondierende Klemmprofile (12) aufweisen.

7. Vorrichtung (1) nach einem der vorherigen Ansprüche, wobei zumindest eine Klemmleiste (6,7) der beiden Klemmleisten (6,7) einen L-förmigen Querschnitt aufweist, insbesondere mit zwei im Querschnitt unterschiedlich langen Schenkeln (17,18).

8. Vorrichtung (1) nach einem der vorherigen Ansprüche, wobei die Klemmleisten (6,7) miteinander verschraubt sind und/oder jeweils zumindest eine Durchstecköffnung (19) für ein Befestigungsmittel (11), insbesondere für eine Schraube, aufweisen.

9. Vorrichtung (1) nach einem der vorherigen Ansprüche mit zumindest einem Ventil (20) zum Befüllen und/oder Entleeren des Hebekissens (3), vorzugsweise wobei das Ventil benachbart zu den Klemmleisten (6,7) und/oder vorzugsweise randseitig an dem Schlauchabschnitt (4) angeordnet ist.

## Claims

1. Device (1) for compensating for differences in height on a vehicle (2), wherein the device (1) has a lifting cushion (3) that can be filled with a fluid, preferably air or water, wherein the lifting cushion (3) is formed from at least one hose section (4), wherein the hose section (4) has at least one hose opening (5) which is closed by clamping strips (6, 7) of the device (1), **characterized in that** a seal (8) in the form of a sealing tape section with at least two edge-side thickenings (9) is arranged, in particular clamped, between the two clamping strips (6, 7) in order to seal a clamping point defined by the clamping strips (6, 7) on the hose section (4), wherein the seal (8) has at least one plug-through opening (10) between the at least two edge-side thickenings (9) for a fastening means (11) for connecting the clamping strips (6, 7), wherein the at least one plug-through opening (10) is surrounded by at least one annular thickening (23) of the seal (8).

2. Device (1) according to the preceding claim, wherein the seal (8) is arranged within the at least one hose section (4).

3. Device (1) according to one of the preceding claims, wherein the at least two edge-side thickenings of the seal are oriented in the longitudinal direction of the clamping strips (6, 7) when the seal (8) is in the position of use and/or extend over at least a major part of the length of the seal (8).

4. Device (1) according to one of the preceding claims, wherein at least one of the clamping strips (6, 7) has, on its clamping side (12) facing the hose section (4), a clamping profile (13) with at least one clamping structure (14), in particular with a clamping web (15) and/or with a clamping groove (16).

5. Device (1) according to the preceding claim, wherein the at least one clamping structure (14), in particular the at least one clamping web (15) and/or the at least one clamping groove (16), is oriented in the longitudinal direction of the clamping strips (6, 7) and/or extends over at least a large part of a length of the clamping strips (6, 7).

6. Device (1) according to one of the preceding claims, wherein both clamping strips (6, 7) have clamping profiles (12) corresponding to each other on their clamping sides (12) facing the hose section (4).

7. Device (1) according to one of the preceding claims, wherein at least one clamping strip (6, 7) of the two clamping strips (6, 7) has an L-shaped cross-section, in particular with two legs (17, 18) of different lengths in cross-section.

8. Device (1) according to one of the preceding claims, wherein the clamping strips (6, 7) are screwed together and/or each have at least one plug-through opening (19) for a fastening means (11), in particular for a screw.

9. Device (1) according to one of the preceding claims, having at least one valve (20) for filling and/or emptying the lifting cushion (3), preferably wherein the valve is arranged adjacent to the clamping strips (6, 7) and/or preferably at the edge side on the hose section (4).

## Revendications

1. Dispositif (1) destiné à compenser les différences de hauteur sur un véhicule (2), lequel dispositif (1) comporte un coussin de levage (3) qui peut être rempli avec un fluide, de préférence de l'air ou de l'eau, lequel coussin de levage (3) se compose d'au moins une section de tube (4), laquelle section de tube (4) présente au moins une ouverture de tube (5) qui est fermée par des barres de serrage (6, 7) du dispositif (1), **caractérisé en ce qu'**un joint d'étanchéité (8) prenant la forme d'une longueur de ruban d'étanchéité avec au moins deux épaississements des bords (9) est disposé entre les deux barres de serrage (6, 7), en particulier serré, afin d'assurer l'étanchéité d'un point de serrage défini par les barres de serrage (6, 7) sur la section de tube (4), le joint d'étanchéité (8) comportant entre les au moins deux épaississements des bords (9) une ouverture de passage (10) pour un moyen de fixation (11) servant à relier les barres de serrage (6, 7), laquelle au moins une ouverture de passage (10) est entourée par au moins un épaississement annulaire (23) du joint d'étanchéité (8).

2. Dispositif (1) selon la revendication précédente, dans lequel le joint d'étanchéité (8) est disposé à l'intérieur de l'au moins une section de tube (4).

3. Dispositif (1) selon l'une des revendications précédentes, dans lequel les au moins deux épaississements des bords du joint d'étanchéité sont orientés, quand le joint d'étanchéité (8) se trouve dans la position d'utilisation, dans le sens longitudinal des barres de serrage (6, 7) et/ou s'étendent sur au moins une grande partie de la longueur du joint d'étanchéité (8).

4. Dispositif (1) selon l'une des revendications précédentes, dans lequel au moins une des barres de serrage (6, 7) comporte, sur son côté de serrage (12) tourné vers la section de tube (4), un profilé de serrage (13) avec au moins une structure de serrage (14), en particulier avec une barrette de serrage (15) et/ou avec une rainure de serrage (16).

5. Dispositif (1) selon la revendication précédente, dans lequel l'au moins une structure de serrage (14), en particulier l'au moins une barrette de serrage (15) et/ou l'au moins une rainure de serrage (16), est orientée dans le sens longitudinal des barres de serrage (6, 7) et/ou s'étend sur au moins une grande partie de la longueur des barres de serrage (6, 7).

6. Dispositif (1) selon l'une des revendications précédentes, dans lequel les deux barres de serrage (6, 7) présentent, sur leurs côtés de serrage (12) tournés vers la section de tube (4), des profilés de serrage (13) qui se correspondent.

7. Dispositif (1) selon l'une des revendications précédentes, dans lequel au moins une barre de serrage (6, 7) parmi les deux barres de serrage (6, 7) présente une section en forme de L, en particulier avec deux bras (17, 18) ayant une longueur en section différente.

8. Dispositif (1) selon l'une des revendications précédentes, dans lequel les barres de serrage (6, 7) sont vissées l'une à l'autre et/ou présentent chacune une ouverture de passage (19) pour un moyen de fixation (11), en particulier pour une vis.

9. Dispositif (1) selon l'une des revendications précédentes, avec au moins une valve (20) pour remplir et/ou vider le coussin de levage (3), dans lequel la valve est de préférence disposée au voisinage des barres de serrage (6, 7) et/ou de préférence sur le bord de la section de tube (4).
